# EUROPÄISCHE PATENTSCHRIFT

(11) **EP 3 071 921 B1**
(45) Veröffentlichungstag und Bekanntmachung des Hinweises auf die Patenterteilung: **01.01.2020**
(21) Anmeldenummer: 14802848.3
(22) Anmeldetag: 18.11.2014
(51) Int. Cl.: F41G 3/06, F41G 1/30, F41G 1/48, F41G 3/16, F41G 1/473

(54) **REFLEXVISIER MIT VIRTUELLER VISIERUNG**
REFLECTOR SIGHT HAVING VIRTUAL SIGHTING
VISEUR RÉFLEXE À SYSTÈME DE VISÉE VIRTUELLE

(30) Priorität: 19.11.2013 DE 102013019281
(43) Veröffentlichungstag der Anmeldung: 28.09.2016
(73) Patentinhaber: Rheinmetall Soldier Electronics GmbH, 78333 Stockach (DE)
(72) Erfinder: KREUZER, Wolfgang, 78333 Stockach (DE); THELEMANN, Trutz, 78351 Bodman-Ludwigshafen (DE)
(74) Vertreter: Dietrich, Barbara
(86) Internationale Anmeldenummer: PCT/EP2014/074927
(87) Internationale Veröffentlichungsnummer: WO 2015/075036

(56) Entgegenhaltungen:
- EP-A2- 0 785 406
- WO-A1-2012/137195
- US-A1- 2006 162 226
- US-A1- 2009 188 976
- US-A1- 2012 102 808
- US-A1- 2013 181 047
- US-B1- 7 296 358

## Beschreibung

Die Erfindung beschäftigt sich mit einem Reflexvisier mit virtueller Visierung in Form einer einfachen, kleinen und kostengünstigen Visiereinrichtung für Handwaffen zum Verschießen von Munitionen mit gestreckter und überhöhter Flugbahn. Die Visiereinrichtung enthält ein Reflexvisier mit einem Mikro-Display, so dass neben der Zielmarke zusätzlich auch Darstellungen von Text- und Bildinformation möglich sind.

Bei Handfeuerwaffen mit Reichweiten von 500m, maximal 1000m werden kleinbauende Reflexvisiere allein oder oft auch in Verbindung mit einem Hauptvisier, z.B. Zielfernrohr, eingesetzt. Diese Reflexvisiere sind gut geeignet für ein treffsicheres Schießen mit Munitionen mit gestreckter Flugbahn. Für das Schießen mit langsamen Granaten, z.B. Verschießen von Granaten mit einem Anbaugerät am Sturmgewehr oder mit einem eigenständigen System, sind diese Visiere wegen der stark überhöhten Flugbahn der Munition zunächst nicht geeignet, weil der Haltepunkt nicht mehr zusammen mit dem Zielobjekt im Sehfeld des Visiers sichtbar dargestellt werden kann. Jedoch kann ein Schütze eine Waffe auch präzise Ausrichten, wenn ihm die Soll-Position und die Ist-Position des Haltepunktes im Visier dargestellt werden.

Da während des Richtvorgangs dem Schützen im Visier das Zielobjekt nicht mehr dargestellt wird, sprechen wir in diesem Zusammenhang von einer virtuellen Visierung. Nach dem Anvisieren müssen der Richtvorgang und die Schussabgabe daher in sehr kurzer Zeit erfolgen, da eine Zielbewegung während dieses Vorgangs unberücksichtigt bleibt. Dennoch kann der Schütze an der Visiereinrichtung vorbeisehen und so das Zielobjekt weiterhin beobachten.

Mehrere bestehende Lösungsansätze für Visiereinrichtungen zum Schießen von Munitionen mit stark überhöhter Flugbahn zeigen sowohl den Bedarf als auch die Anforderungen an eine gute Lösung für diese Anwendung, wie die nachstehenden Angaben zeigen sollen.

Für das Schießen von Granaten mit Handfeuerwaffen sind u.a. einfache opto-mechanische Visiereinrichtungen, wie das Leitervisier oder das Strichplattenvisier, zu nennen. Der Schütze hat hierbei beim Richten die direkte Sicht auf das Ziel. Ein Nachteil ist, dass diese Visiere spezifisch zu Munition und Waffe sind und auch nicht den Gebrauch einer vergrößernden Optik zulassen. Ferner sind sie wegen des erforderlichen Sehfeldes hochbauend.

Reflexvisiere bzw. Rotpunktvisiere mit verschiebbarem Zielpunkt, wie in US 7,225,578 B2 beschrieben oder als Geräte, wie Fire Control Unit BR8 von AIMPOINT oder Fire Control System des MPRS (Multi Purpose Rifle System) von IMI angeboten, sind bekannt. Jedoch sind bei kleiner Baugröße das Sehfeld und damit die mögliche ballistischen Korrekturwinkel stark begrenzt. Zur Realisierung der erforderlichen Aufsatzwinkel sind diese Reflexvisiere wiederum hochbauend. Hinzukommt, dass bei diesen Reflexvisieren entweder ein Spiegel oder ein Strahlteiler im Strahlengang des Display mechanisch mit hoher Winkelgenauigkeit einzustellen ist, um den Zielpunkt entsprechend der ballistischen Korrektur zu verschieben, was diese Geräte technisch aufwändig macht. Wegen des erforderlichen großen Sichtfensters lassen sich diese Visiere auch nicht mit einer vergrößernden Optik kombinieren.

Aus der DE 30 48 534 C2 ist ein Reflexvisier zur Zieleinrichtung von Waffen mit langsamer Geschossgeschwindigkeit bekannt, dem eine elektronische Anzeigeeinrichtung zugeordnet ist, die von einer die Daten aus Entfernungsmessung und Bewegung des Zieles verarbeitenden Elektronik angesteuert wird. Dabei wird nur die jeweils optimale Zielmarke im Visier sichtbar gemacht. Die Anzeigeeinrichtung ist dabei als Leuchtdiodenmatrix oder als Flüssigkristallanzeige ausgebildet. Zusätzlich zur ausgewählten Entfernungsmarke werden noch Entfernungswerte, Vorhaltewerte etc. eingeblendet.

Eine andere Lösung sind Visiere mit Direktsicht, welche gegenüber der Waffenachse gedreht werden, wie DE 10 2005 007 910 A1, EP 2 275 769 A2 oder das RAAM (Rapid Acquisition Aiming Modul). Hierbei erfolgt die Drehung nur um die Hochachse. Die geforderte stabile und zugleich präzise Winkeleinstellung macht diese Geräte technisch anspruchsvoll und entsprechend aufwändig.

Visiereinrichtungen mit virtueller Visierung verlangen nicht das große Sehfeld wie die o.g. Visiereinrichtungen und benötigen auch keine präzise mechanische Einstellung der Zielmarke, da das Positionieren der Zielmarke in der Bilddarstellung des Displays erfolgt. In der WO 2012/007820 A1 wird eine virtuelle Visierung beschrieben, welche auf einem Display außerhalb der optischen Zieleinrichtung dargestellt wird und eine inertiale Plattform zur Messung der ballistischen Korrekturwinkel verwendet. DE 69 727 718 T2 beschreibt eine virtuelle Visierung, welche die Kombination von Laser-Entfernungsmesser und Digital- Magnetkompass verwendet, wobei die magneto-resistiven Sensoren des Digital-Magnetkompasses zur Anzeige der Waffenausrichtung bezüglich Azimut und Elevation verwendet werden. Eine ballistische Korrektur erfolgt nur in der Höhe, aber nicht in der Seite. In der Seite wird lediglich die beim Anvisieren erkannte Azimutrichtung zum Ziel beibehalten.

Die WO 2009/092673 A1 beschäftigt sich mit einer Waffenzielvorrichtung umfassend ein Gehäuse, teilreflektierende Optiken, durch welche ein Benutzer gleichzeitig ein Ziel beobachtet und visuell dargestellte Informationen wahrnehmen kann. Ein Prozessor dient zur Bestimmung der entsprechenden Position des Zielpunktes basierend auf der Entfernung und zur Steuerung einer Lichtquelle, so dass der Zielpunkt an der entsprechenden Position visualisiert wird. Diese Waffenzielvorrichtung ist geeignet, mehrere Zielpunkte gleichzeitig anzuzeigen.

Aus der US 2012/0137567 A1 sind eine Vorrichtung und ein Verfahren zur Zielpunktberechnung bekannt.

Im Gegensatz zu den bisherigen Lösungen liegt der hier beschriebenen Erfindung die Aufgabe zugrunde, eine einfache, kleine und kostengünstige Visiereinrichtung für Handwaffen aufzuzeigen, die sowohl für den gestreckten als auch überhöhten Schuss geeignet ist. Gelöst wird die Aufgabe durch die Merkmale des Patentanspruchs 1. Vorteilhafte Ausgestaltungen werden in den Unteransprüchen aufgeführt.

Die Erfindung basiert auf der Idee, kleinbauende Reflexvisiere, wie sie für ein treffsicheres Schießen mit Munitionen mit gestreckter Flugbahn verwendet werden, so anzupassen, dass sie auch geeignet sind für das Schießen mit langsamer Munition, wie Granaten, mit stark überhöhter Flugbahn.

Aus der US 2009/0188976 A1 ist ein Sichtgerät (Aimpoint BR8) bekannt, dass eine Verwendung für Handwaffen zum Verschießen von Munitionen mit gestreckter und überhöhter Flugbahn vorsieht. Bei dieser Version eines Rotpunktvisiers dient ein Array aus LEDs oder ein Mikrodisplay als Quelle. Die Visierung selbst erfolgt direkt durch Verschieben des Zielpunktes. Im Sichtgerät können auch Informationen dargestellt werden. Nachteilig ist, dass sich die Erhöhung auf das Sichtfeld des Visiers beschränkt.

Die WO 2012/13795 A1 sieht ein Reflex-Visier vor, bei dem über eine "Matrix Light Source" (MLS) der Zielpunkt verstellt werden kann, indem andere Punkte des MLS eingeschaltet werden. Dadurch wird eine direkte Visierung vorgenommen. Die Waffenerhöhung wird aber auch hierbei durch das Sichtfeld des Visiers begrenzt.

Dazu wird ein Reflexvisier bevorzugt mit einem Mikro-Display als Lichtquelle ausgestattet. Mit diesem Display können dann neben der Zielmarke auch Text- und Bildinformationen dargestellt werden, was eine virtuelle Visierung ermöglicht. Hierbei werden dem Schützen virtuelle Zielmarken, der Soll- und der Ist-Haltepunkt der Waffe dargestellt. Neben der Verwendung der Zielentfernung und der ballistischen Eigenschaften der Munition ist die Messung der Erdgravitation und des umgebenden Magnetfeldes durch MEMS hervorzuheben. Mit diesen Informationen lassen sich der Soll- und Ist-Haltepunkt der Waffe sowie ihre Ablage in der Visierebene berechnen und darstellen.

Die so geschaffene Visiereinrichtung für Handfeuerwaffen ist für den gestreckten Schuss (Sturmgewehr) und für den stark überhöhten Schuss (Granatwerfer als Anbaugerät an das Sturmgewehr oder Granatpistole, etc.) geeignet. Sie übernimmt die Funktion eines standardmäßigen Reflex- oder Rotpunktvisier, wobei nunmehr auch Text- und Bildinformation darstellbar sind. Für die Ballistikrechnung wird die Zielentfernung über eine externe Datenschnittstelle oder manuell eingegeben. Ballistische Kenngrößen (Schusstafel) sind entsprechend der zu verwendenden Munition(en) und Waffe(n) im eingebauten Rechner gespeichert. MEMS-Sensoren, d.h. ein 3-achsiges Inklinometer und ein 3-achsiger Magnetfeldsensor, messen die Orientierung der Visiereinrichtung gegenüber dem erdfesten Koordinatensystem. Diese liefern beim Anvisieren des Ziels die Zielelevation, welche auch zur Berechnung der einzustellenden Waffenrichtwerte verwendet wird. Beim Anrichten / Ausrichten der Waffe dienen die Sensorwerte zur Berechnung der Ablage der Waffenrohrachse vom Haltepunkt. Soll- und Ist-Lage des Haltepunktes werden in der Visiereinrichtung durch Symbole dargestellt und sind durch entsprechendes Richten der Waffe durch den Schützen zur Deckung zu bringen.

Vorgeschlagen wird somit eine kleine, leichte, kostengünstige Visiereinrichtung, die die Ersttrefferwahrscheinlichkeit mit allen daraus resultierenden Vorteilen, wie hoher Wirksamkeit, weniger Munitionsverbrauch usw., verbessert. Durch Verwendung von MEMS-Sensoren (Micro-Electro-Mechanical Systems) wird die Baugröße der Visiereinrichtung gegenüber herkömmlicher Reflexvisiere nur unwesentlich geändert. Die Visiereinrichtung kann für verschiedene Munitionen verwendet werden. Die Parameter für die Ballistikrechnung können eingeben und bevorzugt gespeichert werden. Die Visiereinrichtung kann als Ersatz für bereits verwendete Reflexvisiere verwendet werden und bedingt so keine zusätzliche Masse an der Waffe. Das Visier enthält keine mechanisch präzise zu bewegenden Teile und muss auch nicht selbst gegenüber der Waffe gedreht werden, um den großen ballistischen Aufsatzwinkel einzustellen. Die Zielmarke wird hier in der Bilddarstellung des Displays verschoben. Das Schießen kann sowohl in der unteren als auch oberen Winkelgruppe erfolgen, was die Möglichkeit des Steilfeuers erlaubt. Neben der Zielentfernung wird auch die Zielerhöhung bei der Berechnung des Soll-Haltepunktes für die Waffe berücksichtigt. Die Visiereinrichtung kann mit einer Nachtsichtbrille verwendet werden, ohne dass der Fokus der Brille auf nahe Objekte angepasst werden muss. Die Visiereinrichtung kann auch zusammen mit einer vergrößernden Zieloptik (Zielfernrohr) verwendet werden. Dazu wird die Visiereinrichtung vor dem Zielfernrohr montiert. Ein integrierter IR-Laserbeleuchter unterstützt ferner den Nachtkampf. Die Voraussetzungen zur optischen Tempierung von ABM (Air Burst Munition) sind ebenfalls gegeben.

Anhand eines Ausführungsbeispiels mit Zeichnung soll die Erfindung näher erläutert werden. Es zeigt:
- Fig. 1: eine Visiereinrichtung an einer Waffe in einer Seitenansicht,
- Fig. 1a: einen off-axis Parabolspiegel mit korrigierter konvexer Fläche für eine aberrationsfreie Durchsicht,
- Fig. 2a: ein Visierbild bei Direktsicht mit starrer Zielmarke,
- Fig. 2b: eine virtuelle Visierung mit Darstellung des Soll- und Ist-Haltepunktes der Waffe,
- Fig. 3a: ein Visierbild mit Direktsicht im Untermenü "Einsatz",
- Fig. 3b: eine Darstellung des "Hauptmenü",
- Fig. 3c: eine Darstellung des Untermenüs "Entfernungseingabe",
- Fig. 4: wesentliche Komponenten der Elektronik,
- Fig. 5: eine Kombination der Visiereinrichtung mit einer vergrößernden Zieloptik.

Fig. 1 zeigt in einer Seitenansicht die wesentlichen Baugruppen und Komponenten einer Visiereinrichtung 10 für das Verständnis der Erfindung. Dabei kann die Visiereinrichtung 10 mittels einer Adaptionsschiene 2 an der Waffe 1 angebunden sein.

Die Visiereinrichtung 10 umfasst ein Gehäuse 12, das insbesondere die Komponenten des Reflexvisiers, Parabolspiegel 15 und Display 16 als Lichtquelle umbaut. Der Einblick erfolgt durch eine Scheibe 13. Der Auslasskanal ist durch ein Neutralfilter 14 abgeschlossen. Mit 17 ist ein IR-Laserbeleuchter gekennzeichnet. Dieser ist bevorzugt im Gehäuse 12 der Visiereinrichtung 10 eingebunden. Die Visiereinrichtung 10 enthält zudem eine Elektronik 30.

Das Reflexvisier 50 der Visiereinrichtung 10 wird üblicherweise so realisiert, dass eine Lichtquelle (hier Mikro-Display 16) über den Spiegel 15, bevorzugt in off-axis parabolischer Ausführung, kollimiert wird. Der Spiegel 15 ist so ausgeführt, dass eine Grenzfläche mit einer reflektierenden Schicht versehen ist, welche nur das von der Quelle emittierte Licht L reflektiert. Die andere Grenzfläche ist so geformt, dass transmittiertes Licht L_{T} frei von Aberrationen ist. So wird das Licht der Quelle optimal kollimiert und überlagert sich mit dem einfallenden Licht, das durch den teildurchlässigen Spiegel fällt (Fig. 1a).

Mit dem Mikro-Display 16 kann bei dem Reflexvisier 50 nicht nur eine Zielmarke 21 dargestellt werden, sondern auch Informationen wie Schrift, Bilder und sogar Videos. Die Form der Zielmarke 21 kann durch das Display 16 in weiten Grenzen beliebig dargestellt werden. Eine Punkt-, Ring- oder Kreuzform wird aber bevorzugt.

Durch den variablen Neutralfilter 14 kann das Umgebungslicht für den Blick durch die Visiereinrichtung 10 gedämpft oder gänzlich abgedunkelt werden. Die Dämpfung kann manuell oder elektrisch eingestellt bzw. bei Verwendung eines Helligkeitssensors (nicht näher dargestellt) automatisch angepasst werden. Für die Darstellung der Symbole der virtuellen Visierung erfolgt eine Abdunkelung der Direktsicht durch den Neutralfilter 14.

Die Visiereinrichtung 10 kann auch mit einer BIV-Brille (nicht näher dargestellt) genutzt werden, ohne dass dabei der Fokus der Brille verändert werden muss. Zusammen mit dem eingebauten IR-Laserbeleuchter 17 wird damit auch die Nachtkampffähigkeit unterstützt. Der IR-Laserbeleuchter 17 wird z.B. durch einen Taster 36 an der Visiereinrichtung 10 ein- oder ausgeschaltet.

Für das Schießen von Munitionen mit gestreckter Flugbahn erfüllt die Visiereinrichtung 10 die herkömmliche Funktion mit starrer Zielmarke 21 (Fig. 2a). Zusätzlich kann in einem Teil des Sehfeldes die Zielmarke 21 auch zur ballistischen Korrektur horizontal und vertikal verschoben werden. Hierbei sind Winkelkorrekturen in der Größenordnung von +/- 3° realisierbar.

Anders ist die virtuelle Visierung, welche für das Schießen mit Munitionen mit stark überhöhter Flugbahn geeignet ist. Hierbei werden Soll-Position und Ist-Position des Haltepunktes der Waffe in der Visiereinrichtung 10 durch Symbole dargestellt, welche der Schütze durch das Richten der Waffe zur Deckung bringt. Aufgabe des Schützen ist es, den Richtvorgang und die Schussabgabe in möglichst kurzer Zeit durchzuführen, da die verwendete Zielinformation sich auf den Zeitpunkt des Anvisierens mit dem Start der Ballistikrechnung bezieht. Eine Darstellung von Soll- und Ist-Haltepunkt ist beispielhaft in Fig.2b zu sehen. In Fig. 2b-links ist die Waffe auf den Soll-Haltepunkt gerichtet, d.h. das Symbol des Soll-Haltepunktes 22, ein offenes Kreuz, und das Symbol des Ist-Haltepunkts 23, ein geschlossenes Kreuz, sind zur Deckung gebracht. In Fig. 2b-rechts ist neben der Ablage des Ist-Haltepunkts auch die Verkantung der Waffe durch die Schräglage des dargestellten Ist-Haltepunktes 23 zu erkennen. Grundsätzlich sind auch andere, vom Nutzer gewünschte Darstellungsformen möglich.

Hervorzuheben ist, dass sich die hier beschriebene Visiereinrichtung 10 auch für das Schießen in der oberen Winkelgruppe, d.h. mit Waffenerhöhungen über 45° eignet.

Die starre Zielmarke 21 und auch der Soll-Haltepunkt 22 werden so dargestellt, dass bei der Betrachtung die Blickrichtung parallel zur Waffen-Rohrachse WA ist (Fig. 1). Diese Einstellung erfolgt beim Justiervorgang, der im Folgenden noch beschrieben wird. In Fig. 1 ist auch das orthogonale rechtsdrehende Koordinatensystem 11 der Visiereinrichtung 10 dargestellt, dessen x-Achse parallel zur Sichtlinie SL ist und auch parallel zur Waffenachse WA, sofern die Visiereinrichtung an die Waffe angebaut und justiert ist. Die y-Achse liegt in der Horizontalebene. Die z-Achse befindet sich in der durch die Sichtlinie SL und die Lotachse LA aufgespannten Ebene. Die Messwerte eines Inklinometers 31 und eines Magnetfeldsensors 32 werden bezüglich dieser Koordinatenachsen angegeben, wobei jedoch auch andere Definitionen für das Koordinatensystem möglich, wenn auch wenig praktikabel, wären.

Die Elektronik 30 der Visiereinrichtung enthält einen Prozessor 33, welcher im Wesentlichen die Ablaufsteuerung und die Ballistikrechnung durchführt. Die ballistischen Parameter der Munition sind für die verwendete Waffe im Speicher des Prozessors 33 abgelegt. Dabei können die Parameter für verschiedene Munitionen und Waffen gespeichert sein und der gewünschte Parametersatz bei der Konfiguration der Visiereinrichtung 10 ausgewählt werden.

Wichtige Eingabegrößen für die Ballistikrechnung sind die in der Visiereinrichtung gemessene Zielerhöhung sowie die Zielentfernung. Die Zielentfernung wird von Extern vorgegeben oder vom Schützen geschätzt und, wie nachstehend beschrieben, eingegeben. Die Entfernung kann aber auch von Extern über die Kabel- 18 oder Funkanbindung 39 übernommen werden.

Sobald der Schütze das Ziel anvisiert hat, startet er die Ballistikrechnung, welche den Sollwert des Haltepunktes 22, d.h. sowohl den Aufsatzwinkel als auch den Seiten-Korrekturwinkel, berechnet. Weitere Einflussgrößen auf den Haltepunkt, wie Lufttemperatur, Luftdruck und Wind, können optional berücksichtigt werden. Für die Ausrichtung der Waffe auf den Soll-Haltepunkt 22 werden die entsprechenden Komponenten der Erdgravitation und des umgebenden Magnetfeldes im Koordinatensystem 11 der Visiereinrichtung 10 berechnet und als Referenzwerte gespeichert.

Der Ist-Wert des Haltepunktes 23 ergibt sich aus der Raumlage der Waffenachse WA, welche aus den Messungen der Erdgravitation und aus Änderungen der Magnetfeldmessungen gegenüber der Raumlage beim Anvisieren berechnet wird. Im Unterschied zu DE 69 727 718 T2 wird zusätzlich zum Magnetfeld im Umfeld der Waffe auch die Erdgravitation als Bezugsgröße gemessen. Die Magnetfeldmessung ließe zwar in Bezug auf das Erdmagnetfeld sowohl die seitliche als auch vertikale Winkeländerung erkennen. Jedoch im Hinblick auf vorhandene Verfälschungen des Erdmagnetfeldes ist diese Information allein zumeist nicht zufriedenstellen. Hingegen lassen sich mit der alleinigen Messung der Erdgravitation zwar die Verkantungen genau erkennen, aber nicht die Winkeländerungen um die Lotachse. Durch die hier angewandte kombinierte Auswertung des umgebendem Magnetfeldes und der Erdgravitation ist eine eindeutige Bestimmung der Raumlage bei gleichzeitiger Reduzierung des Einflusses von Störungen möglich.

Die Bedienung der Visiereinrichtung 10 erfolgt vorzugweise durch einen multifunktionalen Drehschalter 35 und eine Triggertaste bzw. Tastenleiste mit mehreren Tastern 36, die über ein Kabel an das Visier bzw. die Visiereinrichtung 10 angeschlossen ist. Letztere lassen sich so an einer passenden Stelle der Waffe anbringen. Zusätzlich können aber auch weitere Taster an der Visiereinrichtung 10 vorgesehen werden. Die Anzeige erfolgt durch das Display 16 der Visiereinrichtung 10. Die Bedienung ist bevorzugt menügeführt. Ein Beispiel soll dies veranschaulichen:
Der multifunktionale Drehschalter 35 hat einerseits die Funktion eines Drucktasters bei Drücken des Drehknebels. Andererseits hat er eine mittlere Neutralstellung und mindestens einen linken und einen rechten Schaltpunkt. Ausgehend von der ausgeschalteten Visiereinrichtung 10 wird diese durch Drücken des Wahlschalters 35 eingeschaltet und es zeigt sich das in Fig. 3a dargestellte Visierbild mit Direktsicht im Untermenü "Einsatz". Danach erfolgt die Bedienung menügeführt. Das Visierbild entspricht zunächst der Direktsicht bzw. dem Menü "Einsatz", das am Bildrand den Cursor zur Auswahl der Funktion "Hauptmenü" zeigt. Ein weitere Druck auf den Multifunktionsschalter 35 öffnet das Hauptmenü (Abb. 3b) und zeigt die Menüfunktionen an: "Einsatz", "Entfernungseingabe", "Munitionsauswahl", "Konfiguration", "AUS". Durch den linken bzw. rechten Anschlag des Wahlschalters wird der Cursor im Menü bewegt bzw. Zahlen erhöht oder reduziert. Im Menü bedeutet der Druck auf den Wahlschalter die Bestätigung der Eingabe oder den Wechsel zum nächsten Eingabefeld. Im Beispiel wird der Cursor auf Entfernungseingabe gesetzt. Es zeigt sich dann im Untermenü der Entfernungseingabe (Fig. 3c) eine dreistellige dezimale Darstellung, der Cursor blinkt auf der ersten Stelle und zeigt eine 0. Durch den linken bzw. rechten Anschlag des Schalters 35 wird die Zahl solange verändert bis sie passt. Nach Bestätigung durch Drücken des Schalters 35 springt der Cursor auf die nächste Stelle usw. Nach Eingabe der letzten Stelle fragt das Menü nach einer Entfernungskorrektur. Mit "ja" und Bestätigung erfolgt die Eingabe der Korrekturentfernung, die positives oder negatives Vorzeichen haben kann. Mit "nein" wird in das "Hauptmenü" (Fig. 3b) und von dort in den operativen Betrieb "Einsatz" (Fig. 3a) zurückgekehrt. Durch die flexible Gestaltung der Menüführung lässt sich die Bedienung nutzerspezifisch anpassen und erweitern.

Durch Drücken der Triggertaste 36 wird eingegeben, dass das Ziel anvisiert ist und die Ballistikrechnung für die verwendete Munition, die in der Visiereinrichtung 10 gemessene Elevation der Visierlinie SL und die eingegebene Entfernung gestartet wird. Der berechnete Soll- und Ist-Haltepunkt 22, 23 der Waffe werden im Displaybild 16 der Visiereinrichtung 10 dargestellt.

Die Ablaufsteuerung und die Berechnungen werden durch einen µ-Prozessor 33 durchgeführt. In einem nichtflüchtigen Speicher, der auch ein separates EEPROM 34 sein kann, sind die erforderlichen Parameter und Konfigurationen gespeichert.

Die Ballistikrechnung ermittelt die erforderlichen Korrekturen für den Höhen und Seitenwinkel der Waffenachse bezüglich der Sichtlinie zum Ziel unter Berücksichtigung der Zielentfernung und der Zielerhöhung. Für den Soll-Haltepunkt werden die Komponenten der Erdgravitation und des umgebenden Magnetfeldes im Koordinatensystem der Visiereinrichtung berechnet, die sich bei der geforderten Ausrichtung der Waffenachse einstellen.

Für den Ist-Haltepunkt 23 werden die Komponenten der Erdgravitation und des umgebenden Magnetfeldes im Koordinatensystem 11 der Visiereinrichtung 10 gemessen. Sie entsprechen der aktuellen Ausrichtung der Waffe. Hierzu ist die Visiereinrichtung 10 mit MEMS-Sensoren für die 3-achsige Neigungsmessung 31 und die 3-achsige Magnetfeldmessung 32 ausgestattet.

Der Soll-Haltepunkt 22 wird in der Bildmitte des Displays 16 dargestellt. Der Ist-Haltpunkt 23 wird für die aktuelle Waffenausrichtung berechnet und entsprechend der berechneten Abweichungen versetzt zum Soll-Haltepunkt 22 dargestellt. Sollte der Ist-Haltepunkt 23 außerhalb der Bildfläche liegen, wird er ablagegerecht am Bildrand dargestellt. Die seitliche Verkantung der Waffe wird durch die Schräglage des Symbols für den Ist-Haltepunkt 23 angezeigt.

Aufgabe des Schützen ist es, die Waffe schnell auf den Soll-Haltepunkt 22 zu bringen und den Schuss abzugeben. Da während der virtuellen Visierung der zuletzt erkannte Zielort eingefroren ist, ist es wichtig, dass nur wenig Zeit für das Feinausrichten der Waffe benötigt wird. Ein Zeitsymbol zeigt dem Schützen an, ob er noch in einer vorgegebenen Zeit liegt. Da der Schütze am Visier bzw. der Visiereinrichtung 10 vorbei das Zielobjekt sehen kann, ist es ihm möglich, eine Änderung des Zielortes zu erkennen, den Vorgang abzubrechen und den Schuss ggf. erst nach einem erneuten Ziel- und Richtvorgang abzugeben.

In einer weiteren Ausbaustufe ist die Visiereinrichtung 10 mit einem Laser- Entfernungsmesser 4 ausgestattet, der beim Anvisieren des Zieles die Entfernung misst. Dieser kann in der Visiereinrichtung 10 integriert sein oder aber separat an der Waffe angebracht und über eine Kabel- 18 oder Funkanbindung 39 angeschlossen sein.

Bei Verwendung eines integrierten Laser-Entfernungsmessers 4 kann auch ein dynamischer Vorhalt ermittelt und eingestellt werden. Aus mindestens zwei Messsätzen, bestehend aus Entfernungs-, Neigungs- und / oder Magnetfeldmessung, kann die Zielbewegung erkannt werden, die danach zusammen mit der Geschossflugzeit bei der Berechnung des Soll-Haltepunktes berücksichtigt wird. Zusätzlich kann auch die Zeitspanne für das Feinausrichten der Waffe in das Ergebnis für den Soll-Haltepunkt einfließen.

Die Stromversorgung des Gesamtsystems wird bevorzugt über Batterien 37 realisiert. Eine Speisung durch eine externe Quelle ist aber auch möglich.

Einen Überblick über die wesentlichen und bereits erwähnten Komponenten der Elektronik gibt Fig. 4.

Ein weiterer Vorteil der Visiereinrichtung 10 ist, dass sie zusammen mit einer vergrößernden Optik eingesetzt werden kann. Dazu muss die Visiereinrichtung 10 vor der vergrößernde Zieloptik 3 (z.B. Zielfernrohr) platziert sein (Fig. 5). Das parallele Strahlenbündel überlagert sich dabei mit den Strahlen des beobachteten weit entfernten Objekts. Dadurch werden beide Strahlen in der Bildebene des Zielfernrohrs 3 abgebildet und dann vom Schützen gleichzeitig scharf gesehen. Alle Darstellungen, welche die beschriebene Visiereinrichtung 10 als solche ermöglicht, bleiben dabei erhalten.

Des Weiteren kann die vergrößernde Zieloptik 3 (Zielfernrohr) ohne Hilfsmittel zu dem Reflexvisier 50 parallel justiert werden. Dazu muss nur das Absehen des Zielfernrohrs 3 auf die Zielmarkierung 22 des Reflexvisiers 50 gestellt werden. Dies gilt in umgekehrter Weise ebenso, wenn das Reflexvisier 50 vor das bereits zur Waffe justierte Zielfernrohr 3 gesetzt wird.

Optional ist ein Schocksensor 38 eingebaut, der die Schussabgabe erkennt. Dieser kann zusammen mit dem IR-Laserbeleuchter 17 zur Tempierung von programmierbarer ABM (Air Burst Munition) verwendet werden. Der Schocksensor 38 ermöglicht des Weiteren die Funktion eines Schusszählers, welche dem Schützen über das Reflexvisier (d.h. Display 16) die Zahl der verschossenen und / oder noch verfügbaren Munition anzeigt. Eine Anzeige der geladenen Munitionsart ist ebenfalls denkbar.

Die Sensoren, Magnetfeldsensoren 32 und Inklinometer 31, werden werkseitig auf das Koordinatensystem 11 der Visiereinrichtung 10 ausgerichtet. Hierzu bedarf es nicht der mechanischen Feinausrichtung, sondern der Kenntnis der Einbauwinkelfehler, mit deren Kenntnis die Messungen bezüglich der Achsen des Koordinatensystems 11 umgerechnet werden. Die Ermittlung der Einbauwinkelfehler erfolgt bei der Herstellung. Die Einbauwinkelfehler werden im nichtflüchtigen Speicher der Visiereinrichtung 10 gespeichert und im Einsatz bei den Berechnungen verwendet. Die optische Achse des Reflexvisiers 50, d.h. die Sichtlinie SL, ist mechanisch so eingestellt, dass der Zielpunkt möglichst in der Mitte des Mikro-Displays 16 liegt und parallel zur Montagefläche verläuft. Die Sichtlinie SL ist auch die Referenz für die x-Achse des Koordinatensystems bei der Ermittlung der Einbauwinkelfehler.

Die Feinjustage der Visiereinrichtung 10, d.h. die Parallelausrichtung der Sichtlinie SL zur Waffenachse WA, erfolgt vor dem Einsatz an der Waffe. Dabei kann als Referenz für die Waffenachse z.B. der Laserstrahl eines Kollimators, der in den Waffenlauf gesteckt wird, verwendet werden. Die Feineinstellung der Sichtlinie SL erfolgt durch Verschiebung der Zielmarke 21 im Bild des Displays 16. Die dabei vorgenommen Winkeländerungen der Sichtlinie SL gegenüber der Werkseinstellung werden aus der Pixelverschiebung ermittelt und gespeichert. Im Einsatz werden diese Winkelwerte vergleichbar den Einbauwinkelfehlern bei den Berechnungen verwendet.

Das Funktionsprinzip der virtuellen Visierung lässt sich einfach auf Zielfernrohre, die bereit eine Displayeinblendung besitzen, übertragen, z.B. durch ein einfaches Modul mit den MEMS, dem µ-Prozessor und den Bedienelementen, welches das Display im Zielfernrohr ansteuert.

## Patentansprüche

1. Visiereinrichtung (10) für Handfeuerwaffen mit einem Reflexvisier, umfassend ein als Lichtquelle eingebundenes Reflexvisier mit Mikro-Display (16), und ein 3-achsiger Neigungssensor und ein 3-achsiger Magnetfeldsensor, deren Messsignale zur Bestimmung der Raumlage der Visiereinrichtung (10) verwendet werden,
wobei das Reflexvisier die Direktsicht für den gestreckten Schuss bietet, und
eine virtuelle Visierung beim stark überhöhten Schuss durch Anzeige von Symbolen für den Soll- und Ist-Haltepunkt der Waffenachse im Mikro-Display (16) erfolgt,
wobei
die Visiereinrichtung (10) so ausgestaltet ist, dass aus einer Zielentfernung und einer Zielerhöhung für die verwendete Munition der Soll-Haltepunkt (22) der Waffe berechnet wird, und
die Visiereinrichtung (10) so ausgestaltet ist, dass aus der bestimmten Raumlage der Visiereinrichtung der Ist-Haltepunkt der Waffenachse berechnet wird, und
die Visiereinrichtung (10) so ausgestaltet ist, dass die Ablage des Ist-Haltepunktes (23) vom Soll-Haltepunkt (22) der Waffenachse berechnet und im Display (16) dargestellt wird.

2. Visiereinrichtung (10) nach Anspruch 1 , **dadurch gekennzeichnet, dass** die Entfernung zum Ziel von Extern, manuell oder über eine Datenschnittstelle, welche eine Kabelschnittstelle (18) und /oder eine Funkschnittstelle (39) ist, eingegeben wird und / oder ein Laser-Entfernungsmesser (4) eingebunden ist.

3. Visiereinrichtung (10) nach einem der Ansprüchen 1 oder 2, **dadurch gekennzeichnet, dass** zusätzlich die Verkantung der Waffe ermittelt und im Display (16) anzeigt wird.

4. Visiereinrichtung (10) nach einem der Ansprüche 1 bis 3, **dadurch gekennzeichnet, dass** die Helligkeit der Lichtquelle variabel ist.

5. Visiereinrichtung (10) nach einem der Ansprüche 1 bis 4, **gekennzeichnet durch** einen variablen Neutraldichtefilter (14) zur Abdunkelung der Direktsicht.

6. Visiereinrichtung (10) nach einem der Ansprüche 1 bis 5, **dadurch gekennzeichnet, dass** zur Steuerung eine separate Tastenleiste (36) mit mindestens einem Taster vorhanden ist, die über die Kabelschnittstelle (18) und / oder über die Funkschnittstelle (39) an die Visiereinrichtung (10) anschließbar ist, wobei die Bedienung menügeführt ist.

7. Visiereinrichtung (10) nach einem der Ansprüche 1 bis 6, **dadurch gekennzeichnet, dass** die Visiereinrichtung (10) einen IR- Diodenlaser (17) für Beleuchtungszwecke und zur Signalübertragung enthält.

8. Visiereinrichtung (10) nach einem der Ansprüche 1 bis 7, **gekennzeichnet durch** einen Schocksensor (38) zur Schussdetektion.

9. Visiereinrichtung (10) nach einem der Ansprüche 1 bis 8 mit einer Nachtsichtbrille, wobei der Fokus der Nachtsichtbrille auf nahe Ziele nicht weiter angepasst werden muss.

10. Visiereinrichtung (10) nach einem der Ansprüche 1 bis 9 mit einer vergrößernden Zieloptik (3), wobei die Visiereinrichtung (10) vor der vergrößernde Zieloptik (3) platziert ist.

11. Waffe mit einer Visiereinrichtung (10) nach einem der Ansprüche 1 bis 10.

## Claims

1. Sighting device (10) for handguns with a reflector sight, comprising a reflector sight, which is incorporated as a light source, with a micro-display (16), and a three-axis inclination sensor and a three-axis magnetic field sensor, the measurement signals of which are used for determining the spatial position of the sighting device (10), wherein the reflector sight provides the direct view for the extended shot, and virtual sighting in the case of a highly elevated shot takes place by displaying symbols for the desired and actual point of aim of the weapon axis in the micro-display (16),
wherein
the sighting device (10) is configured such that the desired point of aim (22) of the weapon is calculated from a distance from target and an elevation of target for the ammunition used, and
the sighting device (10) is configured such that the actual point of aim of the weapon axis is calculated from the determined spatial position of the sighting device, and
the sighting device (10) is configured such that the offset of the actual point of aim (23) is calculated from the desired point of aim (22) of the weapon axis and is displayed on the display (16).

2. Sighting device (10) according to Claim 1, **characterized in that** the distance to the target is input externally, manually or via a data interface which is a cable interface (18) and/or a radio interface (39), and/or a laser rangefinder (4) is incorporated.

3. Sighting device (10) according to one of Claims 1 and 2, **characterized in that** additionally the tilting of the weapon is ascertained and displayed on the display (16) .

4. Sighting device (10) according to one of Claims 1 to 3, **characterized in that** the brightness of the light source is variable.

5. Sighting device (10) according to one of Claims 1 to 4, **characterized by** a variable neutral density filter (14) for dimming the direct view.

6. Sighting device (10) according to one of Claims 1 to 5, **characterized in that** a separate strip of keys (36) having at least one key is present for control purposes, which strip of keys can be connected to the sighting device (10) via the cable interface (18) and/or via the radio interface (39), wherein operation is menu-controlled.

7. Sighting device (10) according to one of Claims 1 to 6, **characterized in that** the sighting device (10) contains an IR diode laser (17) for illumination purposes and for signal transmission.

8. Sighting device (10) according to one of Claims 1 to 7, **characterized by** a shock sensor (38) for shot detection.

9. Sighting device (10) according to one of Claims 1 to 8 having night-vision goggles, wherein the focus of the night-vision goggles does not have to be further adjusted for close targets.

10. Sighting device (10) according to one of Claims 1 to 9 with a zooming aiming optical system (3), wherein the sighting device (10) is positioned in front of the zooming aiming optical system (3).

11. Weapon having a sighting device (10) according to one of Claims 1 to 10.

## Revendications

1. Dispositif de visée (10) pour armes de poing avec un viseur réflexe, comprenant un viseur réflexe intégré en tant que source lumineuse avec un micro-écran (16), et un capteur d'inclinaison à 3 axes et un capteur de champ magnétique à 3 axes dont les signaux de mesure sont utilisés pour la détermination de la position spatiale du dispositif de visée (10),
dans lequel le viseur réflexe offre la vision directe pour le tir tendu, et
une visée virtuelle en cas de tir fortement surélevé a lieu par affichage de symboles pour le point de mire de consigne et réel de l'axe d'arme sur le micro-écran (16),
le dispositif de visée (10) étant réalisé de manière à ce qu'à partir d'une distance de cible et d'une élévation de cible, on calcule pour la munition utilisée le point de mire de consigne (22) de l'arme, et
le dispositif de visée (10) étant réalisé de manière à ce qu'à partir de la position spatiale déterminée du dispositif de visée, on calcule le point de mire réel de l'axe d'arme, et
le dispositif de visée (10) étant réalisé de manière à ce que l'écart entre le point de mire réel (23) et le point de mire de consigne (22) de l'axe d'arme est calculé et est représenté sur l'écran (16).

2. Dispositif de visée (10) selon la revendication 1, **caractérisé en ce que** la distance par rapport à la cible est saisie de manière externe, manuellement ou via une interface de données, laquelle est une interface câblée (18) et/ou une interface radio (39) et/ou un télémètre laser (4) est intégré.

3. Dispositif de visée (10) selon l'une des revendications 1 ou 2, **caractérisé en ce qu'**additionnellement l'inclinaison de l'arme est déterminée et est l'affichée sur l'écran (16).

4. Dispositif de visée (10) selon l'une des revendications 1 à 3, **caractérisé en ce que** la luminosité de la source lumineuse est variable.

5. Dispositif de visée (10) selon l'une des revendications 1 à 4, **caractérisé par** un filtre à densité neutre variable (14) pour assombrir la vision directe.

6. Dispositif de visée (10) selon l'une des revendications 1 à 5, **caractérisé en ce que**, pour la commande, il y a une barre de touches (36) séparée avec au moins un bouton de touche, laquelle peut être raccordée via l'interface câblée (18) et/ou via l'interface radio (39) au dispositif de visée (10), dans lequel la commande est réalisée par menu.

7. Dispositif de visée (10) selon l'une des revendications 1 à 6, **caractérisé en ce que** le dispositif de visée (10) comprend une diode laser IR (17) pour des besoins d'éclairage et pour la transmission de signaux.

8. Dispositif de visée (10) selon l'une des revendications 1 à 7, **caractérisé par** un capteur de chocs (38) pour la détection du tir.

9. Dispositif de visée (10) selon l'une des revendications 1 à 8 avec des lunettes de vision nocturne, dans lequel la focalisation des lunettes de vision nocturne sur des cibles proches n'a pas besoin d'être davantage adaptée.

10. Dispositif de visée (10) selon l'une des revendications 1 à 9 avec une optique de visée de grossissement (3), le dispositif de visée (10) étant placé devant l'optique de visée de grossissement (3).

11. Arme avec un dispositif de visée (10) selon l'une des revendications 1 à 10.
